# EUROPÄISCHE PATENTSCHRIFT

(11) **EP 1 031 687 B1**
(45) Veröffentlichungstag und Bekanntmachung des Hinweises auf die Patenterteilung: **09.02.2005**
(21) Anmeldenummer: 00103164.0
(22) Anmeldetag: 16.02.2000
(51) Int. Cl.: E05B 63/20, E05B 17/20

(54) **Fensterschloss**
Window lock
Serrure de fenêtre

(30) Priorität: 17.02.1999 DE 19906622
(43) Veröffentlichungstag der Anmeldung: 30.08.2000
(73) Patentinhaber: ABUS August Bremicker Söhne KG, 58300 Wetter (DE)
(72) Erfinder: Bremicker, Michael, Dr., 56479 Rehe (DE)
(74) Vertreter: Manitz, Finsterwald & Partner GbR

(56) Entgegenhaltungen:
- EP-A- 0 670 404
- EP-A- 0 816 602
- WO-A-97/01690
- CH-A- 665 248
- FR-A- 2 177 148
- US-A- 1 359 347
- US-A- 1 744 988

## Beschreibung

Die Erfindung betrifft ein Fensterschloß mit einem Riegelgehäuse nach dem Oberbegriff des Anspruchs 1 wie beispielsweise aus der US-A-1744988 bekannt.

Derartige, bekannte Fensterschlösser sind mit dem Nachteil behaftet, daß in der Verriegelungsstellung des Schlosses das Schließblech mit dem in der Riegelaufnahme gehaltenen Riegel von außen, d.h. durch z.B. eine eingeschlagene Fensterscheibe hindurch entweder frei oder zumindest von einer Seite zugänglich ist, was eine Manipulation des Schlosses bzw. eine unter Gewalteinwirkung erfolgende Verformung einzelner Schließteile des Schlosses ermöglicht.

Aus der US-A-1359347 ist ein Schloss mit Riegeln bekannt, die in der Verriegelungsstellung in Öffnungen eines Schließblechs eingreifen. Das Schloss weist ein Gehäuse mit einer Lasche auf, die L-förmig über ein Schließblech greift. Weiterhin ist die Lasche mit Aussparungen zum Aufnehmen der Riegel versehen.

Eine Aufgabe der Erfindung besteht folglich darin, die Aufbruchsicherheit eines Schlosses der eingangs genannten Art zu erhöhen bei gleichzeitig guter Handhabbarkeit und wirtschaftlicher Herstellbarkeit des Schlosses.

Erfindungsgemäß wird diese Aufgabe durch die Merkmale des kennzeichnenden Teils des Anspruchs 1 gelöst.

Die erfindungsgemäße Lasche, die vorzugsweise ebenso wie das Gehäuse aus einem stabilen Material, insbesondere aus Metall bzw. Stahl gefertigt ist, schützt also in der Verriegelungsstellung des Schlosses sowohl das Schließblech als auch den Riegel gegen von außen erfolgende Eingriffe, indem die Zugänglichkeit von Schließblech und Riegel durch die erfindungsgemäß vorgesehene Lasche erschwert wird.
Zudem wird auf vorteilhafte Weise erreicht, daß durch die Verdeckung von Schließblech und Riegel ein unbeabsichtigtes Auslösen des Schlosses und auch eine besonders für Kinder bestehende, durch ggf. schnell bewegte Riegel bedingte Verletzungsgefahr vermieden wird.

Ein besonderes guter Schutz von Schließblech und Riegel wird dann erreicht, wenn die Lasche das Schließblech und den Riegel in der Verriegelungsstellung auf mehreren Seiten vollständig überdeckt, so daß es erheblich erschwert ist, beispielsweise mit einem Werkzeug zwischen Schließblech und Lasche bzw. zwischen Riegel und Lasche zu gelangen.

Erfindungsgemäß umgibt die Lasche das Schließblech in der Verriegelungsstellung auf drei Seiten, so daß die Einheit aus Lasche und Riegelgehäuse eine Schließblechaufnahme bilden, die das Schließblech mit Ausnahme seiner dem Fensterflügel bzw. -rahmen zugewandten Seite allseitig umgreift. Von besonderem Vorteil ist es dabei, wenn die Schließblechaufnahme das Schließblech in der Verriegelungsstellung im wesentlichen formschlüssig umgreift, da in diesem Fall durch das Ineinandergreifen von Schließblechaufnahme und Schließblech eine Relativbewegung zwischen Riegelgehäuse und Schließblech in der Ebene des Fensters blockiert wird. Dies gewährleistet einen höchstmöglichen Schutz gegen ein gewaltsames Öffnen des Schlosses, da durch die genannte Blockierung auch Relativbewegungen zwischen Fenster und Fensterrahmen in der Fensterebene verhindert werden.

Der Riegel kann beispielsweise mittels eines Schlüssels oder einer geeigneten Handhabe zwischen seiner Verriegelungs- und seiner Entriegelungsstellung bewegbar sein. Erfindungsgemäß ist eine Automatikverriegelung vorgesehen ist, welche den Riegel beim Schließen des Fensters zwangsläufig in seine Verriegelungsstellung bewegt, da auf diese Weise sichergestellt wird, daß sich das Schloß bei geschlossenem Fenster grundsätzlich immer in seiner Verriegelungsstellung befindet.

Erfindungsgemäß ist der Riegel mittels einer Feder in seine Verriegelungsstellung vorgespannt, wobei die Feder bevorzugt als Spiralfeder ausgebildet wird, um so einen kompakten Aufbau des erfindungsgemäßen Schlosses zu ermöglichen.

Bei einer besonders sicheren Ausführungsform des erfindungsgemäßen Schlosses wird der Riegel als Doppel- oder Mehrfachriegel ausgebildet und das Schließblech mit einer entsprechenden Anzahl von Riegelaufnahmen versehen. Dabei können zwei oder mehr Riegel miteinander starr gekoppelt, insbesondere einstückig ausgebildet sein. Um bei Verwendung eines einstückigen Doppelriegels eine zuverlässige und automatische Bewegung des Doppelriegels in seine Verriegelungsstellung beim Schließen des Fensters ohne Verkanten zu gewährleisten, kann der Doppelriegel mittels zweier Spiralfedern in seine Verriegelungsstellung vorgespannt sein.

Alternativ ist es auch möglich, mehrere, voneinander mechanisch entkoppelte Riegel vorzusehen, was einerseits zwar die Aufbruchsicherheit des Schlosses erhöht, andererseits jedoch mit zusätzlichem konstruktiven Aufwand hinsichtlich der dann erforderlichen mehreren Riegelbetätigungsmechanismen verbunden ist.

Um das Schloß von seiner Verriegelungs- in seine Entriegelungsposition zu bewegen, kann im Riegelgehäuse ein Schließzylinder zur Betätigung des Riegels vorgesehen sein. Der mittels eines Schlüssels betätigbare Schließzylinder ist dabei nur dafür vorgesehen, den Riegel in seine Entriegelungsstellung zu bewegen, während eine Bewegung des Riegels in seine Verriegelungsstellung automatisch durch die erwähnte Federvorspannung erfolgt. Letztgenannte Bewegung des Riegels erfolgt unabhängig davon, ob ein Schlüssel im Schließzylinder steckt oder nicht.

Besonders wirtschaftlich herstellbar und mechanisch vorteilhaft ist die erfindungsgemäße Ausgestaltung des erfindungsgemäßen Schlosses mit einem beweglichen Sperrblech, welches zum Halten des vorgespannten Riegels in seiner Öffnungsstellung geeignet ist. Besonders vorteilhaft ist es, wenn das Sperrblech zusätzlich zur Blockierung des Riegels in seiner Verriegelungsstellung geeignet ist, da das Sperrblech in diesem Fall eine Doppelfunktion erfüllen kann.

Um eine Bewegung des Riegels zwischen seiner Entriegelungs- und seiner Verriegelungsposition und umgekehrt zu ermöglichen, ist das Sperrblech in eine Riegelfreigabestellung bewegbar, wobei eine solche Bewegung bevorzugt automatisch durch das Schließen des Fensters auslösbar ist.

Zusätzlich kann das Sperrblech jedoch auch durch eine Betätigung des Schließzylinders in die Riegelfreigabestellung bewegt werden, um so ein Öffnen des erfindungsgemäßen Schlosses mittels eines Schlüssels zu ermöglichen.

Das Sperrblech seinerseits kann beim Schließen des Fensters über einen Schieber in seine Riegelfreigabestellung bewegt werden, wobei der Schieber durch die Relativbewegung zwischen Riegelgehäuse und Schließblech beaufschlagbar ist. Bevorzugt wird der Schieber nicht direkt durch einen Kontakt mit dem Schließblech beaufschlagt, sondern indirekt über ein mit dem Schieber verbundenes und beim Schließen des Fensters am Schließblech entlanggleitendes Schnappelement. Dieses Schnappelement kann in der Verriegelungsstellung in eine eigens dafür vorgesehene Ausnehmung im Schließblech eingreifen. In diesem Fall ist es von Vorteil, wenn das Schnappelement in der Verriegelungsstellung - ebenso wie Schließblech und Riegel - von der Lasche des Riegelgehäuses überdeckt ist, da so einer von außen erfolgenden Manipulation des Schnappelements zuverlässig vorgebeugt wird.

Das Schnappelement kann so ausgestaltet sein, daß es beim Öffnen des Fensters gegenüber dem Schieber insbesondere gegen eine Vorspannung bewegbar ist, wodurch beim Öffnen des Fensters eine Bewegung des Schiebers verhindert ist. Das Schnappelement stellt somit sicher, daß der Schieber nur beim Schließen, nicht jedoch beim Öffnen des Fensters bewegt wird, so daß ein Öffnen des Fensters aufgrund der nicht erfolgenden Bewegung des Schiebers und des von ihm beaufschlagten Sperrblechs auch keine Bewegung des Riegels auslöst.

Besonders vorteilhaft ist es, wenn am Schloß eine die Ver- bzw. Entriegelungsposition kennzeichnende Anzeige vorgesehen ist, deren Bewegung insbesondere direkt oder indirekt über eine Bewegung des Riegels auslösbar ist. Die Verriegelungsstellung des Schlosses kann dabei beispielsweise mittels roter und die Entriegelungsstellung mittels grüner Farbe signalisiert werden.

In der Regel wird das Riegelgehäuse auf dem Fensterflügel und das Schließblech am Fensterrahmen angebracht, jedoch auch eine umgekehrte Verwendung des erfindungsgemäßen Schlosses z.B. bei nach außen öffnenden Fenstern ist grundsätzlich möglich.

Das die Riegelaufnahmen sowie die Ausnehmung für das Schnappelement aufweisende Schließblech kann auf einfache Weise als Winkeleisen mit zwei senkrecht aufeinander stehenden Flächen gefertigt werden, wobei die sich parallel zum Fensterflügel erstreckende Fläche eine Breite von weniger als 30 mm, insbesondere von weniger als 20 mm und vorzugsweise eine Breite von 18 mm aufweist. So läßt sich das erfindungsgemäße Schloß auch unter beengten Platzverhältnissen bei geringen Rahmenbreiten problemlos montieren.

Weitere bevorzugte Ausführungsformen der Erfindung sind in den Unteransprüchen beschrieben.

Die Erfindung wird nachfolgend anhand eines Ausführungsbeispiels unter Bezugnahme auf die Zeichnungen erläutert; in diesen zeigen:
- Fig. 1: eine dreidimensionale Ansicht eines erfindungsgemäßen Fensterschlosses in seiner Verriegelungsstellung ohne Gehäusedeckel und ohne einen Teil des Schloßgetriebes von schräg oben,
- Fig. 2: eine Ansicht gemäß Fig. 1 mit Schloßgetriebe,
- Fig. 3: eine dreidimensionale Ansicht eines Fensterschlosses gemäß Fig. 1 in seiner Verriegelungsstellung von schräg unten,
- Fig. 4: eine dreidimensionale Ansicht eines erfindungsgemäßen Schlosses in seiner Entriegelungsstellung ohne Gehäusedeckel und ohne einen Teil des Schloßgetriebes von schräg oben,
- Fig. 5: eine dreidimensionale Ansicht eines erfindungsgemäßen Gehäusedeckels mit einzelnen Komponenten des Schlosses von schräg unten, und
- Fig. 6: einen Schnitt durch einen Teilbereich eines erfindungsgemäßen Schlosses senkrecht zur Fensterebene und parallel zur Bewegungsrichtung des Riegels.

Fig. 1 zeigt eine einen Teil eines Riegelgehäuses darstellende Grundplatte 1, welche mit Ausnehmungen bzw. Bohrungen 2 zur Befestigung derselben an einem Fensterflügel oder einem Fensterrahmen (nicht dargestellt) versehen ist.

Stirnseitig angrenzend an die Grundplatte 1 ist ein Schließblech 3 vorgesehen, welches als Winkeleisen mit zwei senkrecht aufeinander stehenden Flächenelementen 4, 5 ausgebildet ist. Das Flächenelement 4 ist dabei wiederum mit Ausnehmungen bzw. Bohrungen 6 versehen, welche zur Befestigung des Schließblechs 3 an einer Anschraubleiste 3' oder einem Fensterrahmen (nicht dargestellt) vorgesehen sind.

Auf der Grundplatte 1 ist linear beweglich ein Doppelriegel 7 mit zwei sich parallel zueinander erstreckenden Riegelelementen 8 angeordnet, wobei der Doppelriegel 7 als metallisches Biege-/Stanzteil ausgebildet ist.

Die beiden Riegelelemente 8 befinden sich in der in Fig. 1 gezeigten Verriegelungsposition in Eingriff mit jeweils einer Riegelaufnahme 9, welche im Flächenelement 5 des Schließblechs 3 vorgesehen sind.

Der Doppelriegel 7 ist in einer zur Grundplatte 1 parallelen Ebene entlang der Längsachse der Riegelelemente 8 linear beweglich auf der Grundplatte 1 gelagert.

Ein Sperrblech 10 ist ebenfalls linear beweglich auf der Grundplatte 1 in einer zu ihr parallelen Ebene gelagert, wobei sich die Bewegungsrichtung des Sperrblechs 10 jedoch senkrecht zur Bewegungsrichtung des Doppelriegels 7 erstreckt.

Das Sperrblech 10 besitzt ein rechtwinklig umgebogenes Halte- und Blokkierelement 11. Eine Anschlagfläche 12 des Halte- und Blockierelements 11 liegt an einer entsprechenden Anschlagfläche 13 des Doppelriegels 7 an und blockiert somit eine Bewegung des Doppelriegels 7 von seiner Verriegelungs- in seine Entriegelungsstellung.

Das Sperrblech 10 ist mittels einer Druckfeder 14 in seine in Fig. 1 dargestellte Riegelblockierstellung vorgespannt.

Auf der der Druckfeder 14 abgewandten Seite des Sperrblechs 10 ist dieses mit einer Schrägfläche 15 versehen, welche so angeordnet ist, daß sie mit einer entsprechend ausgebildeten Schrägfläche 16 eines Schiebers 17 zusammenwirken kann. Der Schieber 17 ist parallel zur Bewegungsrichtung des Doppelriegels 7 beweglich auf der Grundplatte 1 gelagert und mittels einer Druckfeder 18 in seine in Fig. 1 dargestellte Position vorgespannt.

Auf der der Schrägfläche 16 abgewandten und dem Schließblech 3 zugewandten Seite des Schiebers 17 ist ein Schnappelement 19 vorgesehen, welches um die senkrecht zur Bewegungsrichtung des Schiebers 17 verlaufende Achse 20 schwenkbar ist. Dabei ist das Schnappelement 19 mittels einer Schenkelfeder 21 in seine in Fig. 1 dargestellte Position vorgespannt.

Das Schnappelement 19 greift in eine dafür im Schließblech 3 vorgesehene Ausnehmung 22 ein.

Zwischen den beiden Riegelelementen 8 ist ein Schließzylinder 23 angeordnet, welcher ein mit ihm verbundenes Ritzel 24 in Richtung einer Rotation beaufschlagen kann.

Weiterhin ist auf der Grundplatte 1 ein verschwenkbares Anzeigeelement 26 angeordnet, welches über ein Zahnsegment 27 vom Doppelriegel 7 zu einer Rotationsbewegung veranlaßt werden kann.

Fig. 2 zeigt die Anordnung gemäß Fig. 1 mit einem zusätzlich dargestellten Innenzahnrad 28, welches sich mit dem Ritzel 24 in Wirkeingriff befindet. Das Übersetzungsverhältnis von Ritzel 24 zu Innenzahnrad 28 kann beispielsweise im Bereich zwischen 1:1 und 5:1 liegen, im dargestellten Ausführungsbeispiel liegt es bei 2:1.

Das Innenzahnrad 28 ist auf seiner Unterseite mit einer Bodenfläche 29 versehen, auf deren Unterseite wiederum zwei in Fig. 2 nicht sichtbare Mitnehmernocken 30 angeordnet sind. Einer der beiden Mitnehmernokken 30 ist zur Beaufschlagung des Halte- und Blockierelements 11 des Sperrblechs 10 geeignet, während der andere Mitnehmernocken 30 zur Beaufschlagung eines Anschlagelements 25 (s. Fig. 1) des Doppelriegels 7 vorgesehen ist.

An seinem Außenumfang ist das Innenzahnrad 28 mit zwei um 180° versetzten Axialnuten 31 versehen, die mit einer auf der Grundplatte 1 gehaltenen Rastfeder 32 in Eingriff bringbar sind, um auf dieses Weise bei Betätigung des Schließzylinders 23 lediglich eine Rotation desselben im Uhrzeigersinn zum Öffnen des erfindungsgemäßen Schlosses zuzulassen.

Die in Fig. 3 dargestellte Unterseite des Schlosses gemäß den Fig. 1 und 2 zeigt nun den Gehäusedeckel 33 mit darin angeordneten Funktionselementen des Schlosses ohne die Grundplatte 1.

An dem Gehäusedeckel 33 ist einstückig eine Lasche 34 angeformt, welche in der dargestellten Verriegelungsstellung des Schlosses Schließblech 3 und Riegelelemente 8 überdeckt.

Weiterhin zeigt Fig. 3, daß der Gehäusedeckel 33 von einer Kunststoffabdeckung 39 umgeben ist, die nachstehend im Zusammenhang mit Fig. 5 noch näher erläutert wird.

Zudem ist aus Fig. 3 zu erkennen, daß der Doppelriegel 7 mittels zweier Spiralfedern 35 in seine Verriegelungsstellung vorgespannt ist.

Fig. 4 zeigt das Schloß gemäß den Fig. 1 bis 3 in seiner Entriegelungsstellung mit zurückgezogenem Doppelriegel 7. In dieser Stellung befinden sich die beiden Riegelelemente 8 außerhalb der Riegelaufnahme 9, so daß eine Relativbewegung zwischen Riegelgehäuse 1, 33 und Schließblech 3 zum Öffnen eines Fensters möglich wird.

In dieser Stellung liegt eine Anschlagfläche 36 des Halte- und Blockierelements 11 an einer Anschlagfläche 37 des Doppelriegels 7 an und hält den Doppelriegel 7 entgegen der durch die Spiralfedern 35 bewirkten Vorspannung in seiner Öffnungsstellung.

Fig. 5 zeigt wiederum den Gehäusedeckel 33 mit einigen Funktionselementen des Schlosses in der Stellung gemäß Fig. 4.

Aus Fig. 5 ist ein Mitnehmernocken 30 ersichtlich, welcher auf der Unterseite der Bodenfläche 29 des Innenzahnrads 28 angeordnet ist.

Weiterhin ist in Fig. 5 die dreiteilig ausgebildete Lasche 34 zu erkennen, welche gemeinsam mit dem Gehäusedeckel 33 eine Aufnahme 38 für das Flächenelement 5 des Schließblechs 3 definiert. Die Schließblechaufnahme 38 ist dabei so ausgeformt, daß das Flächenelement 5 von Lasche 34 und Gehäusedeckel 33 allseitig umgeben wird.

Schließlich zeigt Fig. 5, daß der Gehäusedeckel 33 mit Ausnahme der dem Fenster zugewandten Seite auf allen Seiten von einer Kunststoffabdekkung 39 umgeben ist, die letztlich das äußere Erscheinungsbild des montierten Schlosses prägt. Diese Kunststoffabdeckung 39 überdeckt auf vorteilhafte Weise bei verriegeltem Schloß nicht nur die in der Schließblechaufnahme 38 befindlichen Bereiche des Schließblechs 3, sondern das gesamte Schließblech 3 einschließlich Riegel 8 und Schnappelement 19. Hierdurch wird eine unbeabsichtigte Auslösung des Riegels 7 sowie eine durch schnelle Bewegungen von Riegel 8 und/oder Schnappelement 19 evtl. gegebene Verletzungsgefahr vermieden.

Das in der Schließblechaufnahme 38 aufgenommene Flächenelement 5 des Schließblechs 3 ist zudem aus der Schnittdarstellung gemäß Fig. 6 erkennbar.

Nachfolgend wird die Funktion des Schlosses gemäß den Fig. 1 bis 6 beschrieben:

Wie bereits erwähnt, ist in der Verriegelungsstellung der Doppelriegel 7 über die Anschlagflächen 12, 13 mittels des Halte- und Blockierelements 11 des Sperrblechs 10 blockiert (Fig. 1). Durch eine Drehung des Ritzel 24 mittels eines - nicht dargestellten - Schlüssels wird das Innenzahnrad 28 (Fig. 2) zu einer Drehung im Uhrzeigersinn veranlaßt, was dazu führt, daß der auf der Unterseite der Bodenfläche 29 des Innenzahnrads 28 angeordnete eine Mitnehmernocken 30 das Schließblech 10 in Richtung des Pfeiles A (Fig. 1) bewegt, so daß die beiden Anschlagflächen 12, 13 außer Eingriff gebracht werden.

Durch eine weitergehende Drehung des Schließzylinders 23 bewirkt der zweite Mitnehmernocken 30 des Innenzahnrads 28 eine Beaufschlagung des Doppelriegels 7 in Richtung des Pfeiles B (Fig. 1), was letztlich dazu führt, daß die Riegelelemente 8 aus den Riegelaufnahmen 9 des Schließblechs 3 herausbewegt werden.

Nach vollständiger Bewegung des Doppelriegels 7 in Richtung des Pfeils B schnappt das Schließblech 10 aufgrund seiner durch die Druckfeder 14 bewirkten Vorspannung wieder in seine Position gemäß Fig. 4, in der nun die beiden Anschlagflächen 36 und 37 bewirken, daß der Doppelriegel 7 durch das Halte- und Blockierelement 11 in seiner Öffnungsstellung gehalten wird. In dieser Position kann nun beispielsweise der Schlüssel aus dem Schließzylinder 23 abgezogen werden.

Beim anschließenden Öffnen des Fensters stößt das Schnappelement 19 an die in Öffnungsrichtung des Fensters gelegene Umrandung der Ausnehmung 22 des Schließblechs 3, wodurch eine Rotation des Schnappelements 19 um die Achse 20 bewirkt wird. Diese Rotationsbewegung des Schnappelements 19 stellt sicher, daß beim Öffnen des Fensters keine Linearbewegung des Schiebers 17 erfolgt.

Beim anschließenden Schließen des Fensters befindet sich das Schloß zuerst in der Stellung gemäß den Fig. 4 und 5. In dieser Stellung steht das Schnappelement 19 in die Schließblechaufnahme 38 vor (Fig. 5).

Eine Schrägfläche des Schnappelements 19 läuft dabei auf dem Flächenelement 5 des Schließblechs 3 auf. Da eine Rotation des Schnappelements 19 um die Achse 20 ausgehend von der in Fig. 5 gezeigten Stellung des Schnappelements 19 nur in einer Richtung möglich ist, erfolgt bei diesem Auflaufen des Schnappelements 19 auf dem Flächenelement 5 keine Rotation des Schnappelements 19, so daß das Schnappelement 19 gemeinsam mit dem Schieber 17 linear in Richtung des Pfeils B (Fig. 1) verschoben wird.

Diese Linearverschiebung des Schiebers 17 bewirkt wiederum, daß die Schrägfläche 16 des Schiebers 17 auf der Schrägfläche 15 des Sperrblechs 10 aufläuft und somit das Sperrblech 10 in Richtung des Pfeils A (Fig. 1) bewegt wird. Diese Bewegung des Sperrblechs 10 hat zufolge, daß die beiden Anschlagflächen 36, 37 (Fig. 4) außer Eingriff gelangen, so daß der Doppelriegel 7 nicht mehr in seiner Entriegelungsstellung gehalten wird, sondern aufgrund der durch die Spiralfedern 35 bewirkten Vorspannung linear in seine Verriegelungsstellung schnappt. Dabei gelangen die beiden Riegelelemente 8 in Eingriff mit den Riegelaufnahmen 9 des Schließblechs 3.

Gleichzeitig gelangt das Schnappelement 19 in die Ausnehmung 22 des Schließblechs 3, so daß sich der Schieber 17 wieder zurück in die in Fig. 1 dargestellte Position bewegen kann. Dabei bewirkt dann die Druckfeder 14 eine Bewegung des Sperrblechs 10 in seine Stellung gemäß Fig. 1, in der der Doppelriegel 7 über die Anschlagflächen 12, 13 in seiner Verriegelungsstellung blockiert ist.

Somit ergibt sich beim Schließen eines Fensters bei Verwendung des erfindungsgemäßen Schlosses automatisch und zwangsläufig immer eine blockierte Verriegelung und zwar unabhängig davon, ob ein Schlüssel im Schließzylinder 23 steckt oder nicht.

### Bezugszeichenliste

- 1.: Grundplatte
- 2.: Bohrungen
- 3.: Schließblech
- 4.: Flächenelement
- 5.: Flächenelement
- 6.: Bohrungen
- 7.: Doppelriegel
- 8.: Riegelelemente
- 9.: Riegelaufnahmen
- 10.: Sperrblech
- 11.: Halte- und Blockierelement
- 12.: Anschlagfläche
- 13.: Anschlagfläche
- 14.: Druckfeder
- 15.: Schrägfläche
- 16.: Schrägfläche
- 17.: Schieber
- 18.: Druckfeder
- 19.: Schnappelement
- 20.: Achse
- 21.: Schenkelfeder
- 22.: Ausnehmung
- 23.: Schließzylinder
- 24.: Ritzel
- 25.: Anschlagelement
- 26.: Anzeigeelement
- 27.: Zahnsegment
- 28.: Innenzahnrad
- 29.: Bodenfläche
- 30.: Mitnehmernocken
- 31.: Axialnuten
- 32.: Rastfeder
- 33.: Gehäusedeckel
- 34.: Lasche
- 35.: Spiralfeder
- 36.: Anschlagfläche
- 37.: Anschlagfläche
- 38.: Schließblechaufnahme
- 39.: Kunststoffabdeckung

## Patentansprüche

1. Fensterschloß mit einem Riegelgehäuse (1, 33), welches an einem Fensterflügel bzw. einem Fensterrahmen anbringbar ist, und einem Schließblech (3), welches am Fensterrahmen bzw. am Fensterflügel anbringbar ist, bei dem zumindest ein im Riegelgehäuse (1, 33) geführter Riegel (7) mit einer im Schließblech (3) vorhandenen Riegelaufnahme (9) in einer Verriegelungsstellung in Eingriff bringbar ist,
wobei das Riegelgehäuse (1, 33) mit einer in der Verriegelungsstellung sowohl Schließblech (3) als auch Riegel (7) zumindest bereichsweise überdeckenden Lasche (34) versehen ist,
**dadurch gekennzeichnet,**
**daß** die Lasche (34) das Schließblech (3) in der Verriegelungsstellung auf drei Seiten umgibt, so daß die Einheit aus Lasche (34) und Riegelgehäuse (1, 33) eine Schließblechaufnahme (38) bilden, die das Schließblech (3) mit Ausnahme seiner dem Fensterflügel bzw. - rahmen zugewandten Seite allseitig umgreift,
**daß** der Riegel (7) insbesondere mittels einer Feder (35) in seine Ver-riegelungsstellung vorgespannt ist, wobei insbesondere die Feder als Spiralfeder (35) ausgebildet ist, und
**daß** ein Sperrblech (10) zum Halten des vorgespannten Riegels (7) in seiner Öffnungsstellung vorgesehen ist (Riegel-Haltestellung des Sperrblechs).

2. Fensterschloß nach Anspruch 1,
**dadurch gekennzeichnet,**
**daß** die Lasche (34) das Schließblech (3) und den Riegel (7) in der Verriegelungsstellung auf mehreren Seiten vollständig überdeckt.

3. Fensterschloß nach Anspruch 2,
**dadurch gekennzeichnet,**
**daß** die Lasche (34) das Schließblech (3) in der Verriegelungsstellung auf drei Seiten umgibt, so daß die Einheit aus Lasche (34) und Riegelgehäuse (1, 33) eine Schließblechaufnahme (38) bilden, die das Schließblech (3) mit Ausnahme seiner dem Fensterflügel bzw. - rahmen zugewandten Seite allseitig umgreift, wobei insbesondere die Schließblechaufnahme (38) das Schließblech (3) in der Verriegelungsstellung im wesentlichen formschlüssig umgreift.

4. Fensterschloß nach einem der vorherigen Ansprüche,
**dadurch gekennzeichnet,**
**daß** eine Automatikverriegelung vorgesehen ist, welche den Riegel (7) beim Schließen des Fensters zwangsläufig in seine Verriegelungsstellung bewegt.

5. Fensterschloß nach einem der vorherigen Ansprüche,
**dadurch gekennzeichnet,**
**daß** der Riegel (7) als Doppel- oder Mehrfachriegel ausgebildet ist und das Schließblech (3) eine entsprechende Anzahl von Riegelaufnahmen (9) aufweist, wobei insbesondere zwei oder mehr Riegelelemente (8) miteinander starr gekoppelt, insbesondere einstückig ausgebildet sind.

6. Fensterschloß nach Anspruch 5,
**dadurch gekennzeichnet,**
**daß** der als Doppelriegel (7) ausgebildete Riegel mittels zweier Spiralfedern (35) in seine Verriegelungsstellung vorgespannt ist, und/oder daß im Riegelgehäuse (1, 33) ein Schließzylinder (23) zur Betätigung des Riegels (7) von seiner Verriegelungs- in seine Entriegelungsstellung vorgesehen ist.

7. Fensterschloß nach Anspruch 6,
**dadurch gekennzeichnet,**
**daß** Schließzylinder (23) und Riegel (7) über einen Zahnradtrieb (24, 28) gekoppelt sind, wobei insbesondere der Zahnradtrieb aus einem starr mit dem Schließzylinder (23) verbunden Ritzel (24), einem mit diesem in Wirkverbindung stehenden Innenzahnrad (28), zumindest einem mit dem Innenzahnrad (28) starr verbundenen Mitnehmernocken (30) und einer starr mit dem Riegel (7) verbundenen Nocken-Anschlagfläche (25) besteht.

8. Fensterschloß nach Anspruch 7,
**dadurch gekennzeichnet,**
**daß** Schließzylinder (23) und Innenzahnrad (28) ein Übersetzungsverhältnis im Bereich zwischen 1:1 und 5:1, insbesondere von ungefähr 2:1 aufweisen.

9. Fensterschloß nach einem der vorherigen Ansprüche,
**dadurch gekennzeichnet,**
**daß** das Sperrblech (10) zusätzlich zur Blockierung des Riegels (7) in seiner Verriegelungsstellung vorgesehen ist (Riegel-Blockierstellung des Sperrblechs).

10. Fensterschloß nach Anspruch 9,
**dadurch gekennzeichnet,**
**daß** das Sperrblech (10) insbesondere mittels einer Feder, vorzugsweise mittels einer Druckfeder (14) in die Riegel-Haltestellung und/oder die Riegel-Blockierstellung vorgespannt ist.

11. Fensterschloß nach einem der Ansprüche 9 oder 10,
**dadurch gekennzeichnet,**
**daß** das Sperrblech (10) durch das Schließen des Fensters in eine Riegelfreigabestellung bewegbar ist, und/oder daß das Sperrblech (10) durch Betätigung des Schließzylinders (23) in die Riegelfreigabestellung bewegbar ist.

12. Fensterschloß nach einem der Ansprüche 9 bis 11,
**dadurch gekennzeichnet,**
**daß** Schließzylinder (23) und Sperrblech (10) über den Zahnradtrieb (24, 28), insbesondere über einen weiteren mit dem Innenzahnrad (28) starr verbundenen Mitnehmernocken (30) und einer starr mit dem Sperrblech (10) verbundenen Nocken-Anschlagfläche (11) miteinander gekoppelt sind.

13. Fensterschloß nach einem der Ansprüche 9 bis 12,
**dadurch gekennzeichnet,**
**daß** das Sperrblech (10) beim Schließen des Fensters über einen Schieber (17) in seine Riegelfreigabestellung bewegbar ist, wobei der Schieber (17) durch die Relativbewegung zwischen Riegelgehäuse (1, 33) und Schließblech (3) beaufschlagbar ist, wobei insbesondere der Schieber (17) über ein beim Schließen des Fensters am Schließblech (3) entlanggleitendes Schnappelement (19) beaufschlagbar ist.

14. Fensterschloß nach Anspruch 13,
**dadurch gekennzeichnet,**
**daß** das Schnappelement (19) in der Verriegelungsstellung in eine Ausnehmung (22) im Schließblech (3) eingreift, und/oder daß das Schnappelement (19) in der Verriegelungsstellung von der Lasche (34) des Riegelgehäuses (1, 33) überdeckt ist.

15. Fensterschloß nach einem der Ansprüche 13 oder 14,
**dadurch gekennzeichnet,**
**daß** das Schnappelement (19) beim Öffnen des Fensters gegenüber dem Schieber (17) insbesondere gegen eine Vorspannung bewegbar ist, wodurch eine Bewegung des Schiebers (17) verhindert ist.

16. Fensterschloß nach einem der vorherigen Ansprüche,
**dadurch gekennzeichnet,**
**daß** eine die Ver- bzw. Entriegelungsposition kennzeichnende Anzeige (26) vorgesehen ist, deren Bewegung insbesondere direkt oder indirekt über eine Bewegung des Riegels (7) auslösbar ist, und/oder
**daß** das Riegelgehäuse (1, 33) zur Anbringung auf dem Fensterflügel und das Schließblech (3) zur Anbringung am Fensterrahmen ausgebildet ist oder umgekehrt.

17. Fensterschloß nach einem der vorherigen Ansprüche,
**dadurch gekennzeichnet,**
**daß** das Schließblech (3) als Winkeleisen mit zwei senkrecht aufeinander stehenden Flächenelementen (4, 5) ausgebildet ist, wobei die sich parallel zum Fensterflügel erstreckende Fläche (4) eine Breite von weniger als 30 mm, insbesondere von weniger als 20 mm und vorzugsweise eine Breite von 18 mm aufweist.

18. Fensterschloß nach einem der vorherigen Ansprüche,
**dadurch gekennzeichnet**,
der Gehäusedeckel (33) mit Ausnahme der dem Fenster zugewandten Seite auf allen Seiten von einer Kunststoffabdeckung (39) umgeben ist, die bei verriegeltem Schloß insbesondere nicht nur die in der Schließblechaufnahme (38) befindlichen Bereiche des Schließblechs (3), sondern das gesamte Schließblech (3) einschließlich Riegel (8) und Schnappelement (19) überdeckt.

## Claims

1. A window lock having a bolt housing (1, 33), which can be attached to a window leaf or to a window frame, and a striking plate (3) which can be attached to the window frame or to the window leaf and with which at least one bolt (7) guided in the bolt housing (1, 33) can be brought into engagement with a bolt receiver (9) present in the striking plate (3) in a latching position,
wherein the bolt housing (1, 33) is provided with a tab (34) which overlaps both the striking plate (3) and the bolt (7) in the latching position at least regionally,
**characterized in that**
the tab (34) surrounds the striking plate (3) on three sides in the latching position such that the unit of tab (34) and bolt housing (1, 33) form a striking plate receiver (38) which engages around the striking plate (3) on all sides - with the exception of its side facing the window leaf or window frame;
**in that** the bolt (7) is biased, in particular by means of a spring (35), into its latching position, with the spring in particular being formed as a helical spring (35); and
**in that** a blocking plate (10) is provided to hold the biased bolt (7) in its open position (bolt holding position of the blocking plate).

2. A window lock in accordance with claim 1, **characterized in that** the tab (34) completely covers the striking plate (3) and the bolt (7) on a plurality of sides in the latching position.

3. A window lock in accordance with claim 2, **characterized in that** the tab (34) surrounds the striking plate (3) on three sides in the latching position such that the unit of tab (34) and bolt housing (1, 33) form a striking plate receiver (38) which engages around the striking plate (3) on all sides - with the exception of its side facing the window leaf or window frame, wherein the striking plate receiver (38) in particular engages substantially in shape matched form around the striking plate (3) in the latching position.

4. A window lock in accordance with any one of the preceding claims, **characterized in that** an automatic latching connection is provided which forces the bolt (7) into its latching position on the closing of the window.

5. A window lock in accordance with any one of the preceding claims, **characterized in that** the bolt (7) is made as a double bolt or as a multiple bolt and the striking plate (3) has a corresponding number of bolt receivers (9), with in particular two or more bolt elements (8) being rigidly coupled to one another, in particular being in one piece.

6. A window lock in accordance with claim 5, **characterized in that** the bolt made as a double bolt (7) is biased into its latching position by means of two helical springs (35); and/or **in that** a lock cylinder (23) is provided in the bolt housing (1, 33) for the actuation of the bolt (7) from its latching position into its unlatching position.

7. A window lock in accordance with claim 6, **characterized in that** the lock cylinder (23) and the bolt (7) are coupled via a toothed wheel drive (24, 28), with the toothed wheel drive in particular consisting of a pinion (24) rigidly connected to the lock cylinder (23), an inner toothed wheel (28) in active connection therewith, at least one driver cam (30) rigidly connected to the inner toothed wheel (28) and a cam abutment surface (25) rigidly connected to the bolt (7).

8. A window lock in accordance with claim 7, **characterized in that** the lock cylinder (23) and the inner toothed wheel (28) have a transmission ratio in the range between 1:1 and 5:1, in particular of approximately 2:1.

9. A window lock in accordance with any one of the preceding claims, **characterized in that** the blocking plate (10) is provided in addition for the blocking of the bolt (7) in its latching position (bolt blocking position of the blocking plate).

10. A window lock in accordance with claim 9, **characterized in that** the blocking plate (10) is in particular biased by means of a spring, preferably by means of a compression spring (14), into the bolt holding position and/or into the bolt blocking position.

11. A window lock in accordance with one of the claims 9 or 10, **characterized in that** the blocking plate (10) is movable into a bolt release position by the closing of the window; and/or **in that** the blocking plate (10) is movable into the bolt release position by actuation of the lock cylinder (23).

12. A window lock in accordance with any one of claims 9 to 11, **characterized in that** the lock cylinder (23) and the blocking plate (10) are coupled to one another via the toothed wheel drive (24, 28), in particular via a further driving cam (30) rigidly connected to the inner toothed wheel (28) and a cam abutment surface (11) rigidly connected to the blocking plate (10).

13. A window lock in accordance with any one of claims 9 to 12, **characterized in that** the blocking plate (10) is movable into its bolt release position via a slider (17) on the closing of the window, with the slider (17) being able to be acted on by the relative movement between the bolt housing (1, 33) and the striking plate (3), with the slider (17) in particular being able to be acted on via a snap-action element (19) sliding along the striking plate (3) on the closing of the window.

14. A window lock in accordance with claim 13, **characterized in that** the snap-action element (19) engages into a recess (22) in the striking plate (3) in the latching position; and/or **in that** the snap-action element (19) is covered by the tab (34) of the bolt housing (1, 33) in the latching position.

15. A window lock in accordance with one of the claims 13 or 14, **characterized in that** the snap-action element (19) is in particular movable against a bias with respect to the slider (17) on the opening of the window, whereby a movement of the slider (17) is prevented.

16. A window lock in accordance with any one of the preceding claims, **characterized in that** an indicator (26) is provided which signals the latching position or the unlatching position and whose movement can in particular be triggered directly or indirectly via a movement of the bolt (7); and/or **in that** the bolt housing (1, 33) is made for attachment to the window leaf and the striking plate (3) is made for attachment to the window frame, or vice versa.

17. A window lock in accordance with any one of the preceding claims, **characterized in that** the striking plate (3) is made as an angle iron having two surface elements (4, 5) which stand perpendicular on one another, with the surface (4) extending parallel to the window leaf having a width of less than 30 mm, in particular of less than 20 mm and preferably having a width of 18 mm.

18. A window lock in accordance with any one of the preceding claims, **characterized in that** the housing cover (33) is surrounded on all sides - with the exception of the side facing the window - by a plastic cover (39) which in particular not only covers the regions of the striking plate (3) located in the striking plate receiver (38), but rather the whole striking plate (3), including the bolt (8) and the snap-action element (19), when the lock is latched.

## Revendications

1. Serrure de fenêtre comprenant un boîtier de verrou (1, 33), lequel peut être monté sur un vantail ou sur un cadre de fenêtre, et une tôle de fermeture (3), laquelle peut être montée sur le cadre ou sur le vantail de fenêtre, dans laquelle au moins un verrou (7) guidé dans le boîtier de verrou (1, 33) peut être amené en engagement dans un logement de verrou (9) prévu dans la tôle de fermeture (3), dans une position de verrouillage,
le boîtier de verrou (1, 33) étant pourvu d'une patte (34) qui recouvre au moins localement aussi bien la tôle de fermeture (3) que le verrou (7) dans la position de verrouillage,
**caractérisée en ce que** :
la patte (34) entoure la tôle de fermeture (3) sur trois côtés dans la position de verrouillage, de sorte que l'unité formée par la patte (34) et
par le boîtier de verrou (1, 33) forme un logement (38) pour la tôle de fermeture, qui entoure la tôle de fermeture (3) sur tous les côtés, à l'exception de son côté tourné vers le vantail ou vers le cadre de fenêtre,
le verrou (7) est précontraint dans sa position de verrouillage, en particulier au moyen d'un ressort (35), ledit ressort étant en particulier réalisé sous forme de ressort spiralé (35), et
une tôle de verrouillage (10) est prévue pour maintenir le verrou précontraint (7) dans sa position d'ouverture (position de maintien de verrou de la tôle de verrouillage).

2. Serrure de fenêtre selon la revendication 1, **caractérisée en ce que** la patte (34) recouvre la tôle de fermeture (3) et le verrou (7) entièrement sur plusieurs côtés dans la position de verrouillage.

3. Serrure de fenêtre selon la revendication 2, **caractérisée en ce que** la patte (34) entoure la tôle de fermeture (3) sur trois côtés dans la position de verrouillage, de sorte que l'unité formée par la patte (34) et le boîtier de verrou (1, 33) forme un logement (38) pour la tôle de fermeture, qui entoure la tôle de fermeture (3) sur tous les côtés à l'exception de son côté tourné vers le vantail ou vers le cadre de fenêtre, et le logement (38) pour la tôle de fermeture entourant en particulier la tôle de fermeture (3) essentiellement par coopération de formes dans la position de verrouillage.

4. Serrure de fenêtre selon l'une des revendications précédentes, **caractérisée en ce qu'**il est prévu un verrouillage automatique, qui déplace un le verrou (7) obligatoirement jusque dans sa position de verrouillage lors de la fermeture de la fenêtre.

5. Serrure de fenêtre selon l'une des revendications précédentes, **caractérisée en ce que** le verrou (7) est réalisé sous forme de verrou double ou de verrou multiple, et **en ce que** la tôle de fermeture (3) comprend un nombre correspondant de logements (9) de verrou, et dans laquelle en particulier deux ou plusieurs éléments de verrou (8) sont réalisés de façon rigidement accouplée les uns aux autres, et réalisés en particulier d'une seule pièce.

6. Serrure de fenêtre selon la revendication 5, **caractérisée en ce que** le verrou réalisé sous forme de verrou double (7) est précontraint au moyen de deux ressorts spiralés (35) dans sa position de verrouillage, et/ou **en ce qu'**il est prévu dans le boîtier de verrou (1, 33) un cylindre de fermeture (23) pour actionner le verrou (7) depuis sa position verrouillée jusque dans sa position déverrouillée.

7. Serrure de fenêtre selon la revendication 6, **caractérisée en ce que** le cylindre de fermeture (23) et le verrou (7) sont accouplés par une transmission à roue dentée (24, 28), ladite transmission à roue dentée étant en particulier constituée par un pignon (24) relié rigidement au cylindre de fermeture (23), par une couronne dentée intérieure (28) en coopération active avec ledit pignon, par au moins une came d'entraînement (30) reliée rigidement à la couronne dentée intérieure (28), et par une surface de butée de came (25) reliée rigidement au verrou (7).

8. Serrure de fenêtre selon la revendication 7, **caractérisée en ce que** le cylindre de fermeture (23) et la couronne dentée intérieure (28) présentent un rapport de transmission dans la plage entre 1:1 et 5:1, en particulier environ 2:1.

9. Serrure de fenêtre selon l'une des revendications précédentes, **caractérisée en ce que** la tôle de verrouillage (10) est prévue additionnellement pour le blocage du verrou (7) dans sa position de verrouillage (position en de blocage de verrou de la tôle de verrouillage).

10. Serrure de fenêtre selon la revendication 9, **caractérisée en ce que** la tôle de verrouillage (10) est précontrainte dans la position de maintien de verrou et/ou dans la position de blocage de verrou, en particulier au moyen d'un ressort, et de préférence au moyen d'un ressort de compression (14).

11. Serrure de fenêtre selon l'une ou l'autre des revendications 9 et 10, **caractérisée en ce que** la tôle de verrouillage (10) est déplaçable, par fermeture de la fenêtre, jusque dans une position de libération de verrou, et/ou **en ce que** la tôle de verrouillage (10) est déplaçable jusque dans la position de libération de verrou par actionnement du cylindre de fermeture (23).

12. Serrure de fenêtre selon l'une des revendications 9 à 11, **caractérisée en ce que** le cylindre de fermeture (23) et la tôle de verrouillage (10) sont accouplés l'un à l'autre via la transmission à engrenages (24, 28), en particulier via une autre came d'entraînement (30) reliée rigidement à la couronne dentée intérieure (28) et via une surface de butée de came (11) reliée rigidement à la tôle de verrouillage (10).

13. Serrure de fenêtre selon l'une des revendications 9 à 12, **caractérisée en ce que** la tôle de verrouillage (10) est déplaçable jusque dans sa position de libération de verrou lors de la fermeture de la fenêtre via un coulisseau (17), ledit coulisseau (17) étant sollicité par le mouvement relatif entre le boîtier de verrou (1, 33) et la tôle de fermeture (3), et dans laquelle en particulier le coulisseau (17) peut être sollicité par un élément à encliquetage (19) qui coulisse le long de la tôle de fermeture (3) lors de la fermeture de la fenêtre.

14. Serrure de fenêtre selon la revendication 13, **caractérisée en ce que** l'élément à encliquetage (19) s'engage, dans la position de verrouillage, dans un évidement (22) dans la tôle de fermeture (3), et/ou **en ce que** l'élément à encliquetage (19), dans la position de verrouillage, est recouvert par la patte (34) du boîtier de verrou (1, 33).

15. Serrure de fenêtre selon l'une ou l'autre des revendications 13 et 14, **caractérisée en ce que** l'élément à encliquetage (19) est déplaçable lors de l'ouverture de la fenêtre par rapport au coulisseau (17), en particulier à l'encontre d'une précontrainte, grâce à quoi un déplacement du coulisseau (17) est empêché.

16. Serrure de fenêtre selon l'une des revendications précédentes, **caractérisée en ce qu'**il est prévu un affichage (26) qui caractérise la position verrouillée ou la position déverrouillée, dont le déplacement peut être déclenché en particulier directement ou indirectement via un mouvement du verrou (7), et/ou **en ce que** le boîtier de verrou (1, 33) est réalisé pour être monté sur le vantail de fenêtre et la tôle de fermeture (3) est réalisée pour être montée sur le cadre de fenêtre, ou inversement.

17. Serrure de fenêtre selon l'une des revendications précédentes, **caractérisée en ce que** la tôle de fermeture (3) est réalisée sous forme d'équerre avec deux éléments de surface (4, 5) perpendiculaires l'un à l'autre, la surface (4) qui s'étend parallèlement au vantail de fenêtre présentant une largeur inférieure à 30 mm, en particulier inférieure à 20 mm, et de préférence une largeur de 18 mm.

18. Serrure de fenêtre selon l'une des revendications précédentes, **caractérisée en ce que** le couvercle (33) du boîtier est entouré sur tous les côtés, à l'exception du côté tourné vers la fenêtre, par un recouvrement en matière plastique (39) qui recouvre, lorsque la serrure est fermée, en particulier pas seulement les zones de la tôle de fermeture (3) qui se trouvent dans le logement (38) pour la tôle de fermeture, mais la totalité de la tôle de fermeture (3) y compris le verrou (8) et l'élément à encliquetage (19).
